# EUROPÄISCHE PATENTSCHRIFT

(11) **EP 0 748 414 B1**
(45) Veröffentlichungstag und Bekanntmachung des Hinweises auf die Patenterteilung: **20.09.2000**
(21) Anmeldenummer: 95943178.4
(22) Anmeldetag: 21.12.1995
(51) Int. Cl.: E05D 13/00, E05D 15/42

(54) **KIPPTOR**
UP-AND-OVER DOOR
PORTE BASCULANTE

(30) Priorität: 03.01.1995 DE 19500067
(43) Veröffentlichungstag der Anmeldung: 18.12.1996
(73) Patentinhaber: HÖRMANN-GENK NV, 3600 Winterslag - Genk (BE)
(72) Erfinder: HÖRMANN, Thomas J., Dipl.-Ing., 66606 St. Wendel (DE)
(74) Vertreter: Flügel, Otto, Dipl.-Ing.
(86) Internationale Anmeldenummer: EP9505071
(87) Internationale Veröffentlichungsnummer: WO9621077

(56) Entgegenhaltungen:
- GB-A- 818 090

## Beschreibung

Die Erfindung betrifft ein Kipptor nach dem Oberbegriff des beigefügten Anspruchs 1.

Derartige Kipptore sind beispielsweise aus der GB-A-818 090 bekannt. Beispielsweise werden derartige Kipptore als Garagentore verwendet, die entweder für Garagen mit einem Stellplatz oder mit zwei nebeneinander liegenden Stellplätzen geeignet sind. Dementsprechend sind die Kipptore unterschiedlich dimensioniert, wobei auch Kipptore für andere Einsatzzwecke bekannt sind, deren Abmessungen und das damit verbundene Gewicht wesentlich über den Abmessungen und dem Gewicht eines Garagentores für eine Garage mit zwei Stellplätzen liegt. Die gattungsgemäßen Kipptore weisen in der Regel an ihren seitlichen oberen Enden Laufrollen auf, die in im wesentlichen horizontal verlaufenden Führungsschienen geführt sind, welche beispielsweise an der Decke eines Gebäudes angehängt sind. Darüberhinaus sind beidseitig des Torblattes Lenker gelenkig an dem Kipptor befestigt, welche um eine Drehachse drehbar an einer Zarge gelagert sind, die in der Mauerwerksöffnung beispielsweise einer Garage an der Mauerleibung befestigt ist. An dem dem Befestigungspunkt der Lenker am Torblatt gegenüberliegenden Ende der Lenker sind Federn angeordnet, die einerseits in entsprechende Bohrungen des Lenkers eingehängt und andererseits im Bodenbereich des Gebäudes, vorzugsweise an der Zarge angeschlagen sind. Diese Federn sind in Abhängigkeit des Gewichtes des Kipptores dimensioniert und können beispielsweise auch als Doppelfedern, d.h. als zwei nebeneinander angeordnete Federn ausgebildet sein. Die Federn dienen dem Gewichtsausgleich beim Bewegen des Torblattes aus seiner Öffnungsstellung in seine Schließstellung und umgekehrt. Hierbei wird durch die Federn eine der Gewichtskraft beim Schließen des Torblattes entgegenwirkende Kraft dadurch erzeugt, daß die Federn beim Schließen des Torblattes gespannt werden. In umgekehrter Weise unterstützten die in der Schließstellung vorgespannten Federn das Überführen des Torblattes aus der Schließstellung in die Öffnungsstellung, da die durch die Vorspannung in den Federn gespeicherte Energie beim Öffnen des Torblattes über die Lenker auf das sich bewegende Torblatt übertragen wird.

Bei derartigen Kipptoren ist die Montage sehr kraft- und arbeitsintensiv, da insbesondere bei größeren Kipptoren, d.h. bei solchen mit einem hohen Gewicht sehr starke Schraubenfedern zum Gewichtsausgleich verwendet werden müssen, die beim Einbau des Kipptores vorgespannt werden. Diese Arbeitsweise ist darüberhinaus sehr unfallträchtig, da durch das Vorspannen der Federn große Energien aufgebracht werden müssen, die bei nicht ordnungsgemäßer Montage der Federn zu einem Abrutschen der Federn führen können.

Ausgehend von diesem Stand der Technik liegt der Erfindung die **Aufgabe** zugrunde, ein Kipptor der gattungsgemäßen Art zu schaffen, das auch bei sehr großen Abmessungen und den damit verbundenen starken Federn in einfacher und sicherer Weise montierbar ist.

Diese Aufgabe wird durch ein Kipptor mit den Merkmalen des beigefügten Anspruchs 1 gelöst.

Vorteilhafte Ausgestaltungen der Erfindung sind in den Unteransprüchen angegeben.

Bei dem erfindungsgemäßen Kipptor ist somit eine Einrichtung zum Vorspannen der Federn vorgesehen, wobei die Vorspannung der Federn nur in einem bestimmten kleinen Maß ausgeführt wird. Die Vorrichtung ist hierzu bei der Montage des Tores mit den Federn verbunden. Nachdem die Federn im Bereich des Torblattes montiert sind, wird das Torblatt beispielsweise aus seiner Schließstellung in seine Öffnungsstellung überführt, wodurch die zweiten Enden der Lenker in den Bereich der Vorrichtung zum Vorspannen der Federn gelangen. In der Öffnungsstellung des Tores kann dann die Vorrichtung zum Vorspannen der Federn mit dem zweiten Ende des Lenkers verbunden werden, so daß beim Schließen des Torblattes die Vorrichtung zum Vorspannen der Federn mit den Lenkern um die Drehachse verschwenkt wird, wodurch eine weitere Vorspannung, nämlich die für die Handhabung eines derartigen Tores notwendige Vorspannung in den Federn erzeugt wird. Hierdurch wird eine konstruktiv einfache Ausgestaltung des erfindungsgemäßen Kipptores, insbesondere der erfindungsgemäßen Vorrichtung erzielt, wobei der zum Bilden der Vorrichtung vorgesehene Schwingarm beispielsweise an der Zarge oder auch am Mauerwerk des Gebäudes befestigt werden kann.

Nach einem weiteren Merkmal der Erfindung ist vorgesehen, daß der Schwingarm im Querschnitt im wesentlichen U-förmig ausgebildet ist und vorzugsweise an einem Lagerbock schwenkbeweglich angeordnet ist, der an der Zarge oder unmittelbar am Mauerwerk des Gebäudes befestigbar ist. Bei dieser Ausgestaltung ist es insbesondere möglich, die Kombination aus Schwingarm und Lagerbock auch bei solchen Toren einzusetzen, die eine entsprechende Vorrichtung zum Vorspannen der Federn nicht aufweist. Es handelt sich demzufolge um eine selbständig handhabbare Vorrichtung, die auch bei bereits bestehenden Toren nachgerüstet werden kann, beispielsweise im Zuge von Wartungsarbeiten, bei denen Federn ausgetauscht werden. Hierbei wird der Lagerbock mit der Zarge verschraubt. An dem Lagerbock ist der Schwingarm, der im Querschnitt im wesentlichen U-förmig ausgebildet ist, mit zumindest einem Schenkel, vorzugsweise mit beiden Schenkeln drehbar befestigt.

Eine einfache Befestigung der Federn an der Vorrichtung zum Vorspannen der Federn wird dadurch erzielt, daß die Vorrichtung an ihrem dem Drehpunkt gegenüberliegenden Ende eine Achse aufweist, an welcher ein hakenförmiges Element zur Verbindung der Vorrichtung mit der Feder bzw. den Federn eingehängt ist. Es ist hierbei nach einem weiteren Merkmal vorgesehen, daß das hakenförmige Element an seinem der Achse gegenüberliegenden Ende abgewinkelt ist und eine Bohrung aufweist, die vorzugsweise von einem Gewindestab durchgriffen ist, an welchem die Feder bzw. die Federn befestigt sind. Durch den Gewindestab kann die Vorspannung der Federn nach der Montage des hakenförmigen Elementes an der Vorrichtung zum Vorspannen der Federn eingestellt werden.

Eine einfache Befestigung des zweiten Endes des Lenkers an der Vorrichtung zum Vorspannen der Federn wird dadurch erzielt, daß die Achse an zumindest einem Ende ein Innengewinde hat, welches mit einem Bolzen zusammenwirkt, mit welchem das zweite Ende des Lenkers an der Vorrichtung befestigbar ist. Demzufolge wird bei der Montage des Kipptores das Torblatt in seine Öffnungsstellung überführt, wodurch der Lenker parallel zu dem im wesentlichen vertikal angeordneten Schwingarm ausgerichtet wird. Mittels eines Bolzens, der durch das zweite Ende des Lenkers gesteckt und in das Innengewinde der Achse geschraubt wird, wird der Schwingarm formschlüssig mit dem zweiten Ende des Lenkers verbunden, so daß beim Schließen des Torblattes der sich um die Drehachse bewegende Lenker den Schwingarm, welcher sich ebenfalls um die Drehachse dreht, mitnimmt, so daß die Federn nunmehr mit der notwendigen Federkraft vorgespannt werden, welche die bestimmungsgemäße Unterstützung der Öffnungs- und Schließbewegung des Torblattes ermöglicht.

Das zweite Ende des Lenkers weist hierbei vorzugsweise eine Bohrung auf, die in gleichem radialen Abstand zum Drehpunkt angeordnet ist, wie die Achse der Vorrichtung. In weiterhin bevorzugter Ausführungsform der Erfindung ist vorgesehen, daß jede Feder von einem teleskopierbaren Stab durchgriffen ist, der mit seinen beiden Enden mit den Enden der Feder verbunden, einerseits im Bodenbereich verankert und andererseits an dem Hakenelement und/oder dem Gewindestab befestigt ist. Dieser teleskopierbare Stab besteht im wesentlichen aus zwei Elementen, wobei das eine Element in das zweite Element einschiebbar ist. Vorzugsweise hat der teleskopierbare Stab einen rechteckigen, insbesondere quadratischen Querschnitt, so daß in einfacher Weise Verschraubungselemente an dem Stab befestigt werden können. Die Länge der beiden ineinander zu schiebenden Elemente ist hierbei abhängig von dem Weg, welcher in horizontaler Richtung zwischen den Endstellungen des Lenkers, d.h. in der Öffnungsstellung des Torblattes einerseits und der Schließstellung des Torblattes andererseits besteht.

Nach einem weiteren Merkmal der Erfindung ist vorgesehen, daß der Lagerbock im wesentlichen U-förmig ausgebildet ist, wobei die beiden Schenkel des Lagerbocks koaxial angeordnete Bohrungen aufweisen, welche die Drehachse definieren und vorzugsweise mit den Schenkeln des U-förmigen Schwingarms verbunden sind. Diese Ausgestaltung hat insbesondere den Vorteil, daß sie eine stabile Verbindung zwischen Lagerbock und Schwingarm darstellt, so daß auch größere Kräfte, beispielsweise die Kräfte von zwei starken, parallel geschalteten Schraubenfedern auf den Lagerbock übertragen werden können. Vorzugsweise erfolgt die Verbindung zwischen Lagerbock und Schwingarm durch zwei getrennte Bolzen, was insbesondere hinsichtlich der Montagevereinfachung Vorteile hat.

Schließlich ist nach einem weiteren Merkmal der Erfindung vorgesehen, daß ein Schenkel des Schwingarms zwischen dem Lagerbock und dem Lenker angeordnet ist.

Weitere Merkmale und Vorteile der Erfindung ergeben sich aus der nachfolgenden Beschreibung der zugehörigen Zeichnung, in der eine bevorzugte Ausführungsform des erfindungsgemäßen Kipptores dargestellt ist. In der Zeichnung zeigen:
- Figur 1,: ein Kipptor in Seitenansicht in einer ersten Stellung zwischen der Öffnungs- und der Schließstellung,
- Figur 2,: das Kipptor gemäß Figur 1 in der Öffnungsstellung,
- Figur 3,: das Kipptor gemäß den Figuren 1 und 2 in der Schließstellung,
- Figur 4,: eine Vorrichtung zum Vorspannen der Federn für das Kipptor gemäß den Figuren 1 bis 3 in einer geschnittenen Draufsicht und
- Figur 5,: eine Verankerung einer Schraubenfeder zum Gewichtsausgleich im Bodenbereich eines Kipptores gemäß den Figuren 1 bis 3 in Seitenansicht.

Ein in den Figuren 1 bis 3 dargestelltes Kipptor 1 besteht aus einem einen Rahmen 2 aufweisenden Torblatt 3, das zwischen einer Öffnungsstellung (Figur 2) und einer Schließstellung (Figur 3) hin- und herbewegbar ist. Hierzu sind an dem Rahmen 2 am oberen Ende Laufrollen 4 in Lagerböcken angeordnet, welche in im wesentlichen horizontal ausgerichteten Führungsschienen 5 geführt sind. Die Führungsschienen 5 sind mit ihrem einen Ende an einer Zarge 6 befestigt und stützen sich darüberhinaus mittels nicht dargestellter Befestigungselemente an einem nicht näher dargestellten Gebäude ab. Beispielsweise sind die Führungsschienen 5 im Deckenbereich einer Garage befestigt.

Die Zarge 6 setzt sich aus zwei parallel und im wesentlichen lotrecht verlaufenden Elementen sowie einem im wesentlichen horizontal verlaufenden , die beiden lotrechten Elemente verbindenden Element zusammen, wobei die Elemente als Profilleisten, vorzugsweise aus Stahl ausgebildet sind. Bodenseitig ist die Zarge 6 über ein Winkelelement 7 an einem im Bodenbereich angeordneten Schwellenelement 8 angeschlossen.

An dem Rahmen 2 sind ferner zwei Lenker 9 um jeweils einen Drehpunkt 10 schwenkbeweglich angeschlossen, wobei die Lenker 9 im unteren Bereich des Rahmens 2, d.h. in dem Bereich angeordnet sind, der dem die Laufrollen 4 aufweisenden Bereich des Rahmens 2 gegenüberliegt. Die Lenker 9 sind als Profilstäbe, vorzugsweise mit rechteckigem Querschnitt ausgebildet und über einen Lagerbock 11 an den vertikal verlaufenden Elementen der Zarge 6 befestigt, wobei der Lagerbock 11 eine Drehachse 12 hat, um die der Lenker 9 verdrehbar ist. Der Lagerbock 11 ist mittels Schrauben 13 mit der Zarge 6 verschraubt.

Jeder Lenker 9 hat ein erstes Ende 14, welches am Rahmen 2 befestigt ist und ein zweites Ende 15, welches gegenüber dem Gebäude über zumindest eine Feder 16 zum Gewichtsausgleich abgestützt ist. Die Federn 16 werden bei derartigen Kipptoren 1 beim Bewegen des Torblattes 3 in die Schließstellung gespannt, so daß die Federn 16 beim Schließen des Torblattes 3 eine der Gewichtskraft des Torblattes 3 entgegenwirkende Kraft erzeugen. Im umgekehrten Fall, beim Öffnen des Torblattes 3 werden die Federn 16 entspannt, so daß die sich entspannenden Federn 16 die Öffnungsbewegung des Torblattes über das zweite Ende 15 des Lenkers 9 unterstützen. Hierzu sind die Federn 16 im Bereich des Winkelelementes 7 mittelbar an der Zarge 6 befestigt.

Um die Montage eines Kipptores 1 innerhalb des Gebäudes in einfacher und sicherer Weise durchzuführen, ist an dem Lagerbock 11 eine Vorrichtung 17 zum Vorspannen der Federn 16 angeordnet, die bei der Montage des Kipptores 1 mit den Federn 16 verbunden und mit dem zweiten Ende 15 des Lenkers 9 in der Öffnungsstellung des Tores 1 verbindbar ist. Die Vorrichtung 17 zum Vorspannen der Federn 16 besteht aus einem Schwingarm 18, der um die Drehachse 12 der Lenker verdrehbar an dem Lagerbock 11 angeordnet ist. Der Schwingarm 18 ist im Querschnitt U-förmig ausgebildet, wobei seine beiden Schenkel 19 und 20 über Lagerbolzen 21 und 22 an zwei Schenkeln 23 und 24 des ebenfalls U-förmig ausgebildeten Lagerbocks 11 angeordnet, und die beiden Schenkel 23 und 24 über einen Steg 25 miteinander verbunden sind, der mit den Schrauben 13 an der Zarge 6 verschraubt ist. Die beiden Lagerbolzen 21 und 22 sind in koaxial gegenüberliegenden Bohrungen der Schenkel 23 und 24 des Lagerbocks 11 angeordnet und bilden die Drehachse 12. Wie insbesondere aus der Figur 4 zu erkennen ist liegt der Schenkel 19 des Schwenkarms 18 an der Innenseite des Schenkels 23 des Lagerbocks 11 und der Schenkel 20 des Schwenkarms 18 an der Aussenseite des Schenkels 24 des Lagerbocks 11 an. Parallel zu dem Schenkel 20 ist der Lenker 9, nämlich das zweite Ende 15 angeordnet, wobei der Lenker 9 ebenfalls an dem Lagerbolzen 2 gehalten ist, so daß sich Lenker 9 und Schwingarm 18 um dieselbe Drehachse 12 drehen.

Der Schwingarm 18 weist an seinem freien Ende in beiden Schenkel 19 und 20 jeweils eine Bohrung auf, die koaxial zueinander angeordnet sind und durch welche eine Achse 26 gesteckt ist. Diese Achse weist in ihren den Schenkeln 20 zugewandten Ende eine Bohrung 27 mit Innengewinde auf. Über einen Bolzen 28 ist der Lenker 9 mit seinem zweiten Ende 15 in der montierten Stellung des Kipptores 1 an dem Schwingarm 18 befestigt, wobei der Bolzen 28 in die Bohrung 27 eingeschraubt ist.

Wie aus der Figur 4 zu erkennen ist, ist der Lenker 9 als Rohr mit quadratischem Querschnitt ausgebildet, wobei an den Enden des Lenkers 9 Verschlußstopfen 29 angeordnet sind.

Auf die Achse 26 ist ein hakenförmiges Element 30 gehängt, welches an seinen der Achse 26 gegenüberliegenden Ende im wesentlichen rechtwinklig abgewinkelt ist und somit einen Steg 31 hat, in dessen Mittelbereich eine Bohrung angeordnet ist, die von einem Gewindestab 32 durchgriffen ist. Der Gewindestab 32 ist über eine Mutter 33 relativ zum Steg 31 einstellbar, wobei an dem der Mutter 33 gegenüberliegenden Ende des Gewindestabes 32 die Feder 16 befestigt ist, so daß über den Gewindestab 32 die Vorspannung der Feder 16 einstellbar ist.

Aus der Figur 5 ist zu erkennen, daß die Feder 16 von einem teleskopierbaren Stab 34 durchgriffen ist, der mit seinem unteren Ende gemeinsam mit der Feder 16 an dem Winkelelement 7 und mit seinem oberen Ende an den Gewindestab 32 befestigt ist.

Schließlich ist aus der Figur 4 zu erkennen, daß die Zarge 6 über ein L-förmig ausgebildetes Winkelelement 35 mit dem Gebäude verbunden ist, wobei das L-förmige Winkelelement 35 mittels Schrauben 36 mit der Zarge 6 verschraubt ist.

Der Einbau des voranstehend beschriebenen Kipptores 1 insbesondere die Montage der Federn 16 an dem Lenker 9 wird nachfolgend beschrieben:

Bei der Montage des Kipptores 1 wird nachdem die Führungsschienen 5 und die Zarge 6 am Gebäude befestigt sind, das Torblatt 3 zusammen mit seinem Rahmen 2 mit den Laufrollen 4 in die Führungsschienen 5 eingeführt, woraufhin die Lenker 9 an den Lagerböcken 11 im Bereich der Zarge 6 angeschlagen werden, wobei zwischen dem Lenker 9 und dem Schenkel 24 des Lagerbocks 11 der Schenkel 20 des Schwingarms 18 angeordnet ist. Der Schwingarm 18 ist bereits werkseitig mit der Feder 16 verbunden, die an dem Winkelelement 7 angreift und somit mittelbar mit der Zarge 6 verbunden ist. Über den Gewindestab 32 kann eine erste Vorspannung der Feder 16 eingestellt werden.

Um nunmehr den Lenker 9 mit der Feder 16 für den bestimmungsgemäßen Gebrauch zu verbinden, wird das Torblatt 3 in Richtung der Pfeile 37 in die Öffnungsstellung überführt, wie sie in der Figur 2 dargestellt ist. Hierdurch gelangt das zweite Ende 15 des Lenkers 9 in eine parallele Stellung zu dem Schwingarm 18. Mittels des Bolzens 28, der eine Bohrung 38 (Figur 1) im zweiten Ende 15 des Lenkers 9 durchgreift, wird der Lenker 9 mit seinem zweiten Ende 15 mit dem Schwingarm 18 verbunden. Hierzu wird der Bolzen 28 in die Bohrung 27 der Achse 26 im Schwingarm 18 eingeschraubt. Wird nunmehr das Torblatt aus seiner in Figur 2 dargestellten Öffnungsstellung in seine in Figur 3 dargestellte Schließstellung überführt, so wird der Schwingarm 18 von dem zweiten Ende 15 des Lenkers 9 mitgenommen, so daß die bestimmungsgemäße Vorspannung in der Feder 16 aufgebaut wird, welche beim erneuten Öffnen des Torblattes 3 die Öffnungsbewegung des Torblattes unterstützt. Beim Schließen des Torblattes 3, d.h. beim Überführen des Torblattes aus der in Figur 2 dargestellten Öffnungsstellung in die in Figur 3 dargestellte Schließstellung werden die Federn 16 gespannt, so daß die hierzu notwendige Spannkraft der Gewichtskraft des Torblattes 3 entgegenwirkt und das manuelle Schließen eines derartigen Torblattes auch bei großen Abmessungen und hohen Gewichten ermöglicht.

Durch die voranstehend beschriebene Vorgehensweise beim Einbau derartiger Kipptore 1 wird eine einfache und sichere Montage insbesondere der Schraubenfedern zum Gewichtsausgleich bereitgestellt, wobei auch die Montage von entsprechend starken Federn bei größeren Kipptoren beispielsweise mit Doppelfederpaketen problemlos durchgeführt werden kann. Die Verletzungsgefahr durch zurückspringende Federn wird bei diesem Kipptor erheblich verringert.

Die insbesondere aus dem Lagerbock 11 und dem Schwingarm 18 bestehende Vorrichtung 17 zum Vorspannen der Federn kann aber auch getrennt von einem derartigen Kipptor Verwendung finden, da es ohne weiteres möglich ist, eine derartige Vorrichtung 17 derart auszubilden, daß bereits bestehende Kipptore damit nachgerüstet werden können, so daß beim Auswechseln von Federn, beispielsweise nach Federbrüchen ebenfalls die Vorteile der Vorrichtung 17 genutzt werden könne. Von besonderem Interesse ist hierbei, daß der Schwingarm 18 ausreichend dimensioniert ist, da durch das Einhängen der Federn und die Bolzenverbindung zwischen dem Schwingarm 18 und dem Lenker 9 Querkräfte auftreten. Diese Querkräfte können vorzugsweise durch die U-förmige Ausbildung des Schwingarms 18 aufgenommen werden, da diese konstruktive Ausgestaltung des Schwingarms 18 die notwendige Stabilität aufweist. Ferner ist es möglich, bei größeren Kipptoren die Seitenzargen, die Einheit aus Lagerbock und Schwingarm sowie Federpaket vormontiert anzuliefern, so daß am Montageort lediglich noch der Lenker des Torblattes mit dem Schwingarm in voranstehend beschriebener Weise verbunden werden muß. Hierdurch wird die Montage erheblich erleichtert und es wird insbesondere die bislang mit der Montage verbundene Gefahr des Aufbringens der Vorspannkraft vermieden.

## Patentansprüche

1. Kipptor mit einem Torblatt (3), welches entlang im wesentlichen horizontal verlaufender, innerhalb eines Gebäudes angeordneter Führungsschienen (5) zwischen einer Öffnungsstellung und einer Schließstellung verschiebbar ist, wobei das Kipptor (1) unterhalb der Führungsschienen (5) über als zweiseitige Hebel wirkende Lenker (9) an einer Zarge (6) angelenkt ist, welche Lenker (9) um eine Drehachse (12) verdrehbar an der Zarge (6) befestigt, mit einem ersten Ende (14) verdrehbar an dem Torblatt (3) angeordnet und mit einem zweiten Ende (15) über Federn (16) zum Gewichtsausgleich gegenüber dem Gebäude abgestützt sind,
**dadurch gekennzeichnet,**
daß im Bereich der Drehachse (12) eines Lenkers (9) eine Vorrichtung (17) zum Vorspannen der Feder bzw. der Federn (16) mit einem um die Drehachse (12) der Lenker (9) verdrehbaren Schwingarm (18) angeordnet ist, dessen freies Ende zum Verbinden des Lenkers (9) mit der Feder bzw. der Federn (16) bei der Montage des Tores (1) mit der Feder bzw. den Federn (16) verbunden und bei Überführen des Tores (1) in dessen Öffnungsstellung an das zweite Ende (15) des Lenkers (9) befestigbar ist.

2. Kipptor nach Anspruch 1,
**dadurch gekennzeichnet,**
daß der Schwingarm (18) im Querschnitt im wesentlichen U-förmig ausgebildet
und vorzugsweise an einem Lagerbock (11) schwenkbeweglich angeordnet ist, der an der Zarge (6) oder unmittelbar am Mauerwerk des Gebäudes befestigbar ist.

3. Kipptor nach Anspruch 1,
**dadurch gekennzeichnet,**
daß die Vorrichtung (17) an ihrem der Drehachse (12) gegenüberliegenden Ende eine Achse (26) aufweist,-an welcher ein hakenförmiges Element (30) zur Verbindung der Vorrichtung (17) mit der Feder (16) beziehungsweise den Federn eingehängt ist.

4. Kipptor nach Anspruch 3,
**dadurch gekennzeichnet,**
daß das hakenförmige Element (30) an seinem der Achse (26) gegenüberliegenden Ende abgewinkelt ist und eine Bohrung aufweist, die vorzugsweise von einem Gewindestab (32) durchgriffen ist, an welchem die Feder (16) beziehungsweise Federn befestigt sind.

5. Kipptor nach Anspruch 4,
**dadurch gekennzeichnet,**
daß die Achse (26) an zumindest einem Ende ein Innengewinde hat, welches mit einem Bolzen (28) zusammenwirkt, mit welchem das zweite Ende (15) des Lenkers (9) an der Vorrichtung (17) befestigbar ist.

6. Kipptor nach einem der Ansprüche 1 bis 5,
**dadurch gekennzeichnet,**
daß das zweite Ende (15) des Lenkers (9) eine Bohrung (38) aufweist, die in gleichem radialen Abstand zur Drehachse (12) angeordnet ist, wie die Achse (26) der Vorrichtung (17).

7. Kipptor nach einem der Ansprüche 1 bis 6,
**dadurch gekennzeichnet,**
daß jede Feder (16) von einem teleskopierbaren Stab (34) durchgriffen ist, der mit seinen beiden Enden mit den Enden der Feder (16) verbunden, einerseits im Bodenbereich verankert und andererseits an dem Hakenelement (30) und/oder dem Gewindestab (32) befestigt ist.

8. Kipptor nach Anspruch 2,
**dadurch gekennzeichnet,**
daß der Lagerbock (11) im wesentlichen U-förmig ausgebildet ist, wobei die beiden Schenkel (23, 24) des Lagerbocks (11) koaxial angeordnete Bohrungen aufweisen, welche die Drehachse (12) definieren und vorzugsweise mit den Schenkeln (19, 20) des U-förmigen Schwingarms (18) verbunden sind.

9. Kipptor nach Anspruch 2,
**dadurch gekennzeichnet,**
daß ein Schenkel (20) des Schwingarms (18) zwischen dem Lagerbock (11) und dem Lenker (9) angeordnet ist.

## Claims

1. Up-and-over door with a door panel (3) which can be pushed along substantially horizontal guide rails (5) disposed inside a building between an open and a closed position, in which the up-and-over door (1) is articulated beneath the guide rails (5) via deflectors (9) acting as a double-sided lever on a frame (6), said deflectors (9) being secured on the frame (6) to rotate about a spindle (12), with a first end (14) arranged on the door panel (3) so as to rotate and a second end (15) supported against the building via springs (16) to compensate the weight, characterised in that in the region of the spindle (12) of a deflector (9) there is a device (17) for pretensioning the spring or springs (16), having a swing arm (18) which is rotatable about the spindle (12) of the deflectors (9) and the free end of which is connected to the spring or springs (16) for connecting the deflector (9) to the spring or springs (16) during the fitting of the door and which can be secured to the second end (15) of the deflector (9) when the door (1) is moved into the open position.

2. Up-and-over door according to claim 1,
characterised in that the swing arm (18) is substantially U-shaped in cross section and is preferably pivotally mounted on a bearing block (11) which can be secured to the frame (6) or directly to the masonry of the building.

3. Up-and-over door according to claim 1,
characterised in that the device (17) has, at its end opposite the spindle (12), a shaft (26) on which a hook-shaped element (30) can be suspended in order to connect the device (17) to the spring or springs (16).

4. Up-and-over door according to claim 3,
characterised in that the hook-shaped element (30) is bent at its end opposite the shaft (26) and has a bore through which a threaded rod (32) preferably passes, to which the spring or springs (16) is or are secured.

5. Up-and-over door according to claim 4,
characterised in that the shaft (26) has an internal thread, at at least one end, which co-operates with a bolt (28) to which the second end (15) of the deflector (9) on the device (17) can be secured.

6. Up-and-over door according to one of claims 1 to 5,
characterised in that the second end (15) of the deflector (9) has a bore (38) which is mounted at the same radial spacing from the spindle (12) as the shaft (26) of the device (17).

7. Up-and-over door according to one of claims 1 to 6,
characterised in that each spring (16) has a telescopic rod (34) passing through it which is connected at both ends to the ends of the spring (16), is anchored in the ground on the one hand and is secured to the hook element (30) and/or the threaded rod (32) on the other hand.

8. Up-and-over door according to claim 2,
characterised in that the bearing block (11) is substantially U-shaped, the two wings (23, 24) of the bearing block (11) having coaxially disposed bores which define the spindle (12) and are preferably connected to the wings (19, 20) of the U-shaped swing arm (18).

9. Up-and-over door according to claim 2,
characterised in that one wing (20) of the swing arm (18) is disposed between the bearing block (11) and the deflector (9).

## Revendications

1. Porte basculante avec une façade de porte (3), coulissant le long de rails de guidage (5) à mouvement sensiblement horizontal et installés à l'intérieur d'un bâtiment, entre une position d'ouverture et une position de fermeture, cette porte basculante (1) s'articulant sur un châssis (6) au-dessous des rails de guidage (5) au moyen de bielles (9) agissant comme leviers doubles, ces bielles (9) étant fixées pivotantes au châssis (6), autour d'un axe (12), avec une première extrémité (14) reliée à la porte (3) et avec une deuxième extrémité (15) attachée au bâtiment par l'intermédiaire de ressorts (16) pour faire contrepoids,
caractérisée en ce que,
au voisinage de l'axe de rotation (12) d'une bielle (9), un dispositif de prétension (17) d'un ou des ressorts (16) comprend une biellette (18) articulée autour de l'axe (12) de la bielle (9), l'extrémité libre de la biellette étant reliée au ou aux ressorts (16) lors du montage de la porte basculante (1), pour raccorder le ou les ressorts (16) à la bielle (9), et pouvant être fixée à la deuxième extrémité libre (15) de la bielle (9) lors du mouvement de la porte (1) vers sa position d'ouverture.

2. Porte basculante suivant la revendication 1,
caractérisée en ce que
la biellette (18) a une section transversale essentiellement en forme de U et elle est articulée de préférence dans un palier support (11), fixé sur le châssis (6) ou directement sur le mur du bâtiment.

3. Porte basculante suivant la revendication 1,
caractérisée en ce que
le dispositif (17) comporte à son extrémité opposée à l'axe de rotation (12), un axe (26) auquel est accroché un élément (30) en forme de crochet pour la liaison entre le dispositif (17) et le ressort ou les ressorts (16).

4. Porte basculante suivant la revendication 3,
caractérisée en ce que
l'élément (30) en forme de crochet est coudé à son extrémité opposée à l'axe (26) et possède un perçage, de préférence traversé par une tige filetée (32) à laquelle sont fixés le ou les ressorts (16).

5. Porte basculante suivant la revendication 4,
caractérisée en ce que
l'axe (26) possède, au moins à l'une de ses extrémités, un taraudage recevant un boulon (28), par l'intermédiaire duquel la deuxième extrémité (15) de la bielle (9) peut être fixée au dispositif (17).

6. Porte basculante suivant l'une quelconque des revendications 1 à 5,
caractérisée en ce que
la deuxième extrémité (15) de la bielle (9) comporte un perçage (38) disposé à la même distance radiale par rapport à l'axe de rotation (12) que l'axe (26) du dispositif (17).

7. Porte basculante suivant l'une quelconque des revendication 1 à 6,
caractérisée en ce que
chaque ressort (16) est traversé par une tige télescopique (34) reliée à ses deux extrémités aux extrémités du ressort (16), d'une part ancrée au voisinage du sol et d'autre part fixée à l'élément en forme de crochet (30) et/ou à la tige filetée (32).

8. Porte basculante suivant la revendication 2,
caractérisée en ce que,
le palier support (11) présente essentiellement une forme de U, dont les deux ailes (23, 24) comportent des perçages coaxiaux qui définissent l'axe de rotation (12), et sont de préférence reliées aux ailes (19, 20) de la biellette (18) en forme de U.

9. Porte basculante suivant la revendication 2,
caractérisée en ce qu'
une branche (20) de la biellette (18) est disposée entre le palier support (11) et la bielle (9).
